# EUROPÄISCHE PATENTANMELDUNG

(11) **EP 0 337 164 A2**
(43) Veröffentlichungstag der Anmeldung: **18.10.1989**
(21) Anmeldenummer: 89105002.3
(22) Anmeldetag: 21.03.1989
(51) Int. Cl.: G07F 7/06, G07F 7/00

(54) **Vorrichtung zur Registrierung von Leih-Videokassetten**

(30) Priorität: 15.04.1988 DE 3812547
(71) Anmelder: Graf, Franz Josef, D-7640 Kehl (DE)
(72) Erfinder: Graf, Franz Josef, D-7640 Kehl (DE)
(74) Vertreter: Patent- und Rechtsanwaltssozietät, Schmitt, Maucher & Börjes

(57) **Zusammenfassung**

Die Erfindung betrifft eine Vorrichtung (1) zur Registrierung von Leih-Videokassetten (4), die eine Fächereinteilung (2) mit Fächern (3) für jeweils eine Videokassette (4), einen bei Entnahme und Zurückstellen der jeweiligen Videokassette ein Signal abgebenden Signalgeber (5) sowie eine Datenverarbeitungsanlage (6) mit Datenspeicher aufweist, die beim Empfang des vom Signalgeber (5) kommenden Signals die kassettenspezifischen Daten den kundenspezifischen Daten zuordnet. Mit Hilfe der Vorrichtung (1) kann der Verwaltungs- und Bedienungsaufwand in Video-Verleihgeschäften derart vereinfacht werden, daß Fehlermöglichkeiten bei der Registrierung des Entleih-Vorganges und beim Wiedereinordnen der zurückgegebenen Leih-Videokassetten (4) weitgehend vermieden werden.

## Beschreibung

Die Erfindung betrifft eine Vorrichtung zur Registrierung von Leih-Videokassetten, die eine Fächereinteilung mit Fächern für jeweils eine Videokassette, eine Datenverarbeitungsanlage mit Datenspeicher, einen Bildschirm oder dgl. Anzeigevorrichtung und eine Eingabevorrichtung für Daten aufweist.

Bislang werden Leih-Videokassetten in Verleih-Geschäften mit ihren "Buchhüllen" so ausgestellt, daß der Kunde die darauf enthaltenen Informationen sehen und sich für das Entleihen einer Kassette entscheiden kann, deren Inhalt ihm zusagt.

Dabei enthalten die Buchhüllen jeweils ein der entsprechenden Videokassette zugeordnetes Kärtchen, welches zur Registrierung des Ausleihvorganges entnommen werden kann. Hat sich der Kunde zum Entleihen einer oder mehrerer Videokassetten entschieden, so entnimmt er das entsprechende Kärtchen aus der Buchhülle und bringt es an die Theke, wo das Geschäftspersonal vor Übergabe der gewünschten Kassette an den Kunden zumindest eine Kunden- und Filmnummer, gegebenenfalls beispielsweise auch Filmtitel und Ausleihtag aufschreibt oder in einen Computer eingibt, der beispielsweise zu den eingegebenen Daten noch den entsprechenden Filmtitel hinzufügt.

Nachteilig ist dabei, daß es beispielsweise beim Aufschreiben oder Eintippen der oft mehrstelligen Filmnummer zu Eingabefehlern kommen kann, so daß eine ordnungsgemäße Rückgabe nicht mehr kontrolliert werden kann und daher auch nicht mehr gewährleistet ist. Auch erfordert die fehlerfreie Eingabe von Film- und Kundennummer und insbesondere das Aufschreiben dieser Daten vom Geschäftspersonal eine hohe Konzentration, die sich neben der Aufsicht auf die Geschäftsräume und der Abwicklung des Geldverkehrs als zusätzliche Belastung darstellt. Da solche Videokassetten einen erheblichen Wert darstellen, können durch Fehler und Unachtsamkeiten des in dieser Weise belasteten Geschäftspersonals erhebliche betriebliche Verluste entstehen.

Bereits bekannt ist, in Verleih-Geschäften mit einem Strichcode versehene Kassetten zu verwenden, die an der Theke vom Geschäftspersonal mit Hilfe elektronischer Lesegeräte abgelesen und in einen Computer eingegeben werden können. Zwar wird hierdurch der Auswahlvorgang vereinfacht, dem Geschäftspersonal obliegt es aber immer noch, die gewünschte Kassette aus dem Kassettenvorrat herauszusuchen und nach dem Entleihen wieder an entsprechender, geordneter Stelle zurückzulegen. Bei großem Kundenandrang und einer entsprechenden Belastung des Personals beispielsweise kann es daher immer noch zu Fehlern kommen, wenn die jeweilige Kassette - etwa durch eine Unachtsamkeit - an falscher Stelle zurückgelegt wird. Zudem erfordert auch die Bedienung des elektronischen Lesegerätes beim Ablesen eines Strichcodes vom Geschäftspersonal Zeit und Konzentration, da insbesondere bei nachlässiger Handhabung des elektronischen Lesegerätes der Ablesevorgang oft mehrmals wiederholt werden muß.

Man hat auch bereits eine Warenentnahmevorrichtung für Warenlager geschaffen, bei der Bedienungs- und Eingabefehler bei der Warenentnahme dadurch ausgeschlossen werden sollen, daß in Abhängigkeit von den in die Eingabevorrichtung eingegebenen Daten ein diesen Daten zugeordnetes Sortierfach geöffnet wird (vgl.DE-PS 27 51 066).
Dazu weist diese Warenentnahmevorrichtung eine Fächereinteilung mit verschiedenen Sortierfächern auf, die jeweils über einen Verriegelungsmechanismus verschließbar und über ein oder mehrere optische Anzeigeelemente identifizierbar sind. Unter anderem über eine Datenverarbeitungsanlage werden bei dieser vorbekannten Entnahmevorrichtung die zur Registrierung und buchungsmäßigen Verarbeitung der über die Eingabevorrichtung eingegebenen Daten den in den Sortierfächern befindlichen Waren zugeordnet und nach Betätigen eines Bedienungselementes der Verriegelungsmechanismus des den warenspezifischen Daten entsprechenden Sortierfaches geöffnet.
Eine datenmäßige Zuordnung bei Zurückstellen der entnommenen Gegenstände in das entsprechende Fach der Fächereinteilung ist jedoch bei dieser vorbekannten Warenentnahmevorrichtung nicht vorgesehen. Auch sind durch einen Verriegelungsmechanismus öffen- und schließbare Fächer kaum für Leih-Videokassetten geeignet, wenn der Entleihvorgang bei Entnahme und Zurückstellen ihrer Buchhüllen lediglich registriert, ein leichtes Durchsehen der in der Fächereinteilung befindlichen Buchhüllen jedoch nicht durch an den einzelnen Sortierfächern vorgesehene und über einen Verriegelungsmechanismus verschlossene Klappe verhindert werden soll.

Der Erfindung liegt daher die Aufgabe zugrunde, eine Vorrichtung zu schaffen, die den Verwaltungs- und Bedienungsaufwand des Geschäftspersonals derart vereinfacht, daß Fehlermöglichkeiten bei der Registrierung des Entleih- und Rückgabevorganges und beim Wiedereinordnen der zurückgegebenen Leih-Videokassetten weitgehend vermieden werden.

Die erfindungsgemäße Lösung dieser Aufgabe besteht bei der Vorrichtung der eingangs erwähnten Art darin, daß ein bei Entnahme und Zurückstellen der jeweiligen Videokassette ein Signal abgebender Signalgeber vorgesehen ist, daß die mit Hilfe der Eingabevorrichtung eingegebenen kassettenspezifischen und kundenspezifischen Daten bei Empfang des vom Signalgeber eines Faches kommenden Signales in der Datenverarbeitungsanlage einander zugeordnet werden, und daß diese Daten auf dem Bildschirm oder dgl. Anzeigevorrichtung ausgegeben werden.

Mit Hilfe der erfindungsgemäßen Vorrichtung wird die Registrierung der Entnahme und der Rückgabe sowie die Speicherung der kassetten- und kundenspezifischen Daten, wie beispielsweise Name und Adresse des Kunden, Filmtitel und Leihgebühr der entliehenen Videokassette sowie Tag des Entleihvorganges automatisiert. Diese, im Datenspeicher der Datenverarbeitungsanlage gespeicherten Daten können bei der ebenfalls automatisch registrierten Rückgabe zur Berechnung der der Ausleihzeit entsprechenden Leihgebühr wieder leicht abgerufen werden. Bereits die Entnahme und das Wiedereinordnen der Kassette in das ihr zugeteilte Fach reicht aus, um über den Signalgeber ein entsprechendes Signal an die Datenverarbeitungsanlage weiterzuleiten, die dem jeweiligen Signal die entsprechenden kassettenspezifischen Daten und die noch zusätzlich eingegebenen kundenspezifischen Daten zuordnet. Dabei kann die Datenverarbeitungsanlage auch so programmiert sein, daß bei Eingabe der kundenspezifischen Daten, beispielsweise der Kundennummer und Empfang eines die Rückgabe einer Videokassette signalisierenden Signals, das Geschäftspersonal einen Hinweis erhält, wenn die Kassette in der Fächereinteilung an falscher Stelle eingeordnet wurde.

Nach einer einfachen und vorteilhaften Ausführung gemäß der Erfindung kann der Signalgeber als mechanisch betätigbarer Kontaktschalter ausgebildet sein, der beim Einlegen einer Videokassette in ein Fach einen insbesondere mit der Datenverarbeitungsanlage elektrisch verbundenen Stromkreis öffnet oder schließt.
Möglich ist auch, daß der Signalgeber als Lichtschranke ausgebildet ist, deren Lichtstrahl beim Einlegen einer Videokassette in ein Fach unterbrochen ist.

Zweckmäßigerweise weist die Datenverarbeitungsanlage ein Tastenfeld zur Eingabe der kassetten- und/oder kundenspezifischen Daten auf und/oder einen Magnetkartenleser zur Eingabe von Kundenkarten.
Mit Hilfe des Tastenfeldes können zum einen die kassettenspezifischen Daten in den Datenspeicher der Datenverarbeitungsanlage eingegeben werden, wie beispielsweise Filmtitel, Wert der Kassette bzw. Leihgebühr pro Zeiteinheit, zugeordnetes Fach in der Fächereinteilung usw.. Diese Daten werden für jeweils eine Kassette einmal für alle zukünftigen Entleihvorgänge eingegeben.
Zum anderen können bei jedem Entleihvorgang über das Tastenfeld auch die kundenspezifischen Daten eingegeben werden, wie beispielsweise Namen und Adresse des Kunden und/oder Kundennummer , Tag des Entleihvorganges usw..
Zweckmäßigerweise wird über das Tastenfeld lediglich die dem jeweiligen Kunden einmal zugeordnete Kundennummer eingegeben und die Datenverarbeitungsanlage führt hierzu automatisch alle weiteren Daten hinzu, wie beispielsweise den Tag des Entleihvorganges.
Auch kann jedem Kunden, der sich bei seinem ersten Besuch des Verleih-Geschäftes ausgewiesen hat, eine Kundenkarte, ähnlich beispielsweise einer Scheckkarte, zugeteilt werden, die von einem Magnetkartenleser der Datenverarbeitungsanlage gelesen werden kann. Bei Verwendung eines solchen Magnetkartenlesers entfällt somit ein wiederholtes Eingeben von kassetten- oder kundenspezifischen Daten. Dadurch kann das Geschäftspersonal in vorteilhafter Weise entlastet werden.

Von Vorteil ist, wenn die Datenverarbeitungsanlage mit einem die kasseten- und kundenspezifischen Daten zu einem Entleih-Preis verarbeitenden und vorzugsweise als Registrierkasse ausgebildeten Rechner verbunden ist, der gegebenenfalls einen Beleg-Drucker aufweist. Auch kann die Datenverarbeitungsanlage so ausgebildet sein, daß über das Tastenfeld eingebbare Korrektur- und Ergänzungsdaten verarbeitbar sind.

Nachstehend wird die Erfindung anhand vorteilhafter Ausführungsbeispiele in Verbindung mit den Zeichnungen noch näher erläutert. Es zeigen in schematischer Darstellung:
Fig. 1 eine Vorrichtung zur Registrierung von Leih-Videokassetten,
Fig. 2 einen als mechanisch betätigbaren Kontaktschalter ausgebildeten und seitlich in einem Fach einer Fächereinteilung angeordneten Signalgeber,
Fig. 3 einen Signalgeber, ähnlich dem aus Fig.2, der in der Rückwand eines Faches angeordnet ist,
Fig. 4 einen als Lichtschranke ausgebildeten Signalgeber,
Fig. 5 in einem perspektivischen Teilausschnitt eine Fächereinteilung, bei der die für jeweils ein Fach vorgesehenen und als Kontaktschalter ausgebildeten Signalgeber auf einer gemeinsamen Platine befestigt sind und
Fig. 6 das Blockschema der elektrisch miteinander und mit der Datenverarbeitungsanlage verbundenen Fächereinteilungen.

Figur 1 zeigt in einer schematischen Darstellung eine im ganzen mit 1 bezeichnete Vorrichtung zur Registrierung von Leih-Videokassetten. Die Vorrichtung 1 besteht im wesentlichen aus einer Fächereinteilung 2 mit Fächern 3 für jeweils eine Videokassette 4, in denen seitlich jeweils ein bei Entnahme und Zurückstellen der jeweiligen Videokassette 4 ein Signal abgebender Signalgeber 5 angeordnet ist, sowie aus einer Datenverarbeitungsanlage 6 mit einem - in Fig.1 nicht weiter dargestellten - Datenspeicher, die mit jedem Signalgeber 5 eines Faches 3 elektrisch verbunden ist und beim Empfang des vom Signalgeber 5 kommenden Signals die kassettenspezifischen Daten den kundenspezifischen Daten zuordnet.
Wie in Fig .2 dargestellt, ist der Signalgeber 5 als mechanisch betätigbarer Kontaktschalter ausgebildet, der bei Einstecken einer Videokassette 4 in das jeweilige Fach 3 einen insbesondere mit der Datenverarbeitungsanlage 6 über Stromzuleitungen 7 in einer Matrixschaltung elektrisch verbundenen Stromkreis öffnet oder schließt.

Da jedem Fach 3 der Fächereinteilung 2 ein Signalgeber 5 zugeordnet ist, kann mit Hilfe der Vorrichtung 1 die Entnahme oder das Wiedereinordnen einer bestimmten Videokassette 4 registriert werden. Empfängt die Datenverarbeitungsanlage 6 das entsprechende Signal des Signalgebers 5, so ordnet sie diesem Signal automatisch die ihr nur einmal eingegebenen kassettenspezifischen Daten zu. Diese kassettenspezifischen Daten wie beispielsweise Filmnummer, Leihgebühr pro Zeiteinheit usw. werden in der Datenverarbeitungsanlage 6 während des Entleihvorganges mit den kundenspezifischen Daten verknüpft und abgespeichert, die bei jedem Entleihvorgang über ein Tastenfeld oder einen Magnetkartenleser für Kundenkarten eingegeben wurden. Diesen kassetten- und kundenspezifischen Daten ordnet die Datenverarbeitungsanlage 6 automatisch das Tagesdatum des Entleihvorganges 2 zu und speichert sie bis zum Tag der Rückgabe ab. Gegebenenfalls kann auch der Entleihvorgang über einen Beleg-Drucker dokumentiert oder auf einem Bildschirm od.dgl. angezeigt werden.

Bei der Rückgabe wird die Videokassette 4 in das ihr zugeordnete Fach 3 in Pfeilrichtung Pf 1 eingeschoben, so daß der Signalgeber 5 über ein Signal der Datenverarbeitungsanlage 6 das Einordnen der Videokassette 4 anzeigt. Von sich aus ordnet die Datenverarbeitungsanlage 6 die während des Entleihvorganges abgespeicherten Daten dem Rückgabetag zu, so daß ein in Fig. 1 mit 8 bezeichneter und als Registrierkasse ausgebildeter Rechner die kassetten- und kunsenspezifischen Daten zu einem Entleih-Preis verarbeiten kann. Der Rechner 8 weist einen Beleg-Drucker auf, der insbesondere den Rückgabevorgang dokumentiert und eine Quittung ausdruckt. Das Geschäftspersonal braucht also lediglich die zurückgegebene Videokassette 4 in das ihr zugeordnete Fach 3 zurückzustellen, damit die Datenverarbeitungsanlage 6 die ordnungsgemäße Rückgabe registriert und überprüft.
Hat der Kunde die ihm gesetzte Leihfrist überzogen, so kann die Datenverarbeitungsanlage 6 bzw. der Rechner 8 auch so fort einen Beleg mit dem Nachzahlungsbetrag anzeigen und ausdrucken. Es müssen also nicht noch einmal - wie bisher- kassetten- oder kundenspezifische Daten in die Datenverarbeitungsanlage eingegeben werden; damit entfallen gleichzeitig auch die entsprechenden Fehlermöglichkeiten.
Wird eine Videokassette 4 versehentlich in ein anderes als das für sie vorgesehene Fach 3 eingeschoben, so können bei entsprechender Ausbildung der Datenverarbeitungsanlage 6 die über das Tastenfeld eingegebenen Korrektur- und Ergänzungsdaten verarbeitet werden.

Fig. 3 zeigt eine weitere Ausführung der Vorrichtung 1, bei der der als mechanisch betätigbare Kontaktschalter ausgebildete Signalgeber 5 an einer Rückwand eines Faches 3 der Fächereinteilung 2 angeordnet ist.

Fig. 4 zeigt einen Signalgeber 5′, der als Lichtschranke ausgebildet ist. Dabei wird der von der Lichtquelle 9 ausgehende und auf den Fotowiderstand 10 gerichtete Lichtstrahl 11 beim Einlegen einer Videokassette 4 in das jeweilige Fach 3 unterbrochen.

In dem perspektivischen Teil-Ausschnitt In Fig.5 ist eine Fächereinteilung 2 dargestellt, bei der die als Kontaktschalter ausgebildeten und für jeweils ein Fach 3 der Fächereinteilung 2 vorgesehenen Signalgeber 5 auf einer gemeinsamen Platine 12 befestigt sind. Ebenso wie bei der in Fig.1 dargestellten Fächereinteilung sind auch hier die Kontaktschalter im Bereich der Kassetten-Auflageseite 13 jedes Faches 3 und zwar auf deren der Kassetten-Einstecköffnung 14 abgewandten Seite angeordnet. Dazu weist die an ihrer den Einstecköffnungen 14 abgewandten, beispielsweise an einer Wand anliegenden Seite offen ausgebildete Fächereinteilung 2 aus Fig. 5 Schlitze 15 auf, durch die jeweils einer der auf der gemeinsamen Platine 12 befestigten Signalgeber 5 in das ihm zugeordnete Fach 3 ragt.

Diese bevorzugte und in Fig.5 dargestellte Ausführungsform hat verschiedene besondere Vorteile:
Die Fächereinteilung 2 aus Fig.5 faßt mehrere Fächer 3 modulartig zusammen. Mehrere solcher Fächereinteilungen 2 können beispielsweise übereinander und/oder nebeneinander zu einer Gesamt-Baugruppe zusammengesetzt werden, deren Fächer alle miteinander und mit der Datenverarbeitungsanlage verbunden sind. Dabei erlauben die zu mehreren auf einer gemeinsamen Platine 12 befestigten Signalgeber 5 sowie die einfache konstruktive Ausbildung einer solchen Fächereinteilung 2 einen einfachen und auch platzsparenden Aufbau der erfindungsgemäßen Vorrichtung. Durch eine oder mehrere solcher Platinen 12 kann einfach und schnell in jedem Fach der Fächereinteilung ein an der oder den Platinen 12 befestigter Signalgeber 5 untergebracht werden.

Wie durch die gestrichelten Linien in Fig.5 angedeutet ist, trägt jede der Platinen 12 auf ihrer den Kontaktschaltern abgewandten Flachseite die elektrischen Verbindungsleitungen 16,17 der auf ihr befestigten Signalgeber 5. Dabei sind die auf der Platine 12 befestigten Signalgeber 5 mit einem ihrer beiden Pole über eine gemeinsame Verbindungsleitung 16 miteinander verbunden, die an dem in Gebrauchsstellung über die Fächereinteilung 2 ragenden Endbereich 18 der Platine 12 in zwei Verbindungs- oder Kontaktstiften 19 endet. Der andere Pol der als Taster ausgebildeten Signalgeber 5 ist über eine Diode 20 mit jeweils einer Verbindungs- oder Abfrageleitung 17 verbunden; diese Abfrageleitungen 17 enden in einem als Anschlußstelle dienenden Steckkontakt oder Stecksockel 21, der hier durch eine handelsübliche und ebenfalls im Endbereich 18 der Platine 12 angeordnete IC-Fassung gebildet wird. Über die Verbindungsstifte 19 und den Stecksockel 21 können die jeweils einem Fach 3 zugeordneten Signalgeber 5 der Fächereinteilungen 2 miteinander und mit der Datenverarbeitungsanlage elektrisch verbunden werden. Dabei dienen die, in der Abfrageleitung 17 vorgesehenen Dioden 20 zur Entkopplung der über diese Leitungen laufenden Impulse.

In Fig.6 ist das Blockschema der elektrisch miteinander und mit der Datenverarbeitungsanlage verbundenen Fächereinteilungen dargestellt.
Aus Fig.6 wird deutlich, daß die Fächer 3 der erfindungsgemäßen Vorrichtung miteinander und mit der Datenverarbeitungsanlage in einer Matrix-Schaltung verbunden sind, die jedes Fach 3 einer von mehreren Spalten und einer von mehreren Zeilen zuordnet.
Jedem Fach einer aus mehreren Fächereinsätzen bestehenden Gesamt-Baugruppe wird über den Adressbus eine bestimmte Spalte und eine bestimmte Zeile zugeordnet. Dabei kann beispielsweise jeweils eine der Fächereinteilungen eine genau definierte Spalte bilden, während das erste oder n-te Fach jeder Fächereinteilung oder jedes Fächereinsatzes einer bestimmten Zeile der Schaltermatrix entspricht. Durch diese Spalten- und Zeilenadressierung wird das Einlegen oder Entnehmen einer Kassette in das oder aus dem für eine bestimmte Videokassette vorgesehenen Fach registriert. Dazu kann beispielsweise in kurzen Zeitabständen ein Stromimpuls durch die die Signalgeber miteinander und mit der Datenverarbeitungsanlage verbindenden Verbindungs- und/oder Abfrageleitungen 16,17 geschickt werden. In Fig. 6 ist diese Schaltermatrix über den Datenbus-Latch und den Datenbus mit der Datenverarbeitungsanlage verbunden, in der die kassettenspezifischen Daten während des Entleihvorganges in der oben beschriebenen Weise mit den kundenspezifischen Daten verknüpft und abgespeichert werden.
Datenbus-Latch, Datenbus, Zeilen-Adressierung, Spaltentreiber, Spaltenadressierung und Adressbus sind zweckmäßigerweise in einem gemeinsamen, in Fig.1 beispielsweise zwischen die Signalgeber 5 und die Datenverarbeitungsanlage 6 in die Stromzuleitungen 7 zwischen zu schaltendes Gehäuse untergebracht. Sollte nach dem Entleihvorgang versehentlich eine Kassette in ein anderes als das für sie vorgesehene Fach eingelegt werden, so "können durch entsprechende, übliche Vorkehrungen am Computer die falsche Registrierung gelöscht und die richtige wieder gesetzt werden.
Die Fächer der Fächereinteilungen können durch Schnüre, Drähte, Stifte oder Stäbe aus Metall od.dgl. voneinander getrennt werden.

Möglich ist auch, die Fächer der Fächereinteilungen lediglich als Einschub-Führungen auszubilden, die in regelartige Einsätze aus beispielsweise stabilem Kunststoff-Material eingefräst oder aus Metall zusammengeschweißt werden. Bevorzugt wird jedoch eine Ausführungsform, bei der die Fächer der Fächereinteilungen - ähnlich wie in Fig. 1 bis 5- durch Trennwände voneinander getrennt sind.

Alle vorbeschriebenen oder in den Ansprüchen aufgeführten Einzelmerkmale können einzeln oder in beliebiger Kombination miteinander erfindungswesentlich sein.

## Patentansprüche

1. Vorrichtung zur Registrierung von Leih-Videokassetten, die eine Fächereinteilung mit Fächern für jeweils eine Videokassette, eine Datenverarbeitungsanlage mit Datenspeicher, einen Bildschirm oder dgl. Anzeigevorrichtung und eine Eingabevorrichtung für Daten aufweist, **dadurch gekennzeichnet**, daß ein bei Entnahme und Zurückstellen der jeweiligen Videokassette ein Signal abgebender Signalgeber (5,5′) vorgesehen ist, daß die mit Hilfe der Eingabevorrichtung eingegebenen kassettenspezifischen und kundenspezifischen Daten bei Empfang des vom Signalgeber (5,5′) eines Faches (3) kommenden Signales in der Datenverarbeitungsanlage einander zugeordnet werden, und daß diese Daten auf dem Bildschirm oder dgl. Anzeigevorrichtung ausgegeben werden.

2. Vorrichtung nach Anspruch 1, dadurch gekennzeichnet, daß der Signalgeber (5) als mechanisch betätigbarer Kontaktschalter ausgebildet ist, der beim Einlegen einer Videokassette (4) in das jeweilige Fach (3) einen insbesondere mit der Datenverarbeitungsanlage (6) elektrisch verbundenen Stromkreis öffnet oder schließt.

3. Vorrichtung nach Anspruch 1 oder 2, dadurch gekennzeichnet, daß der Signalgeber (5′) als Lichtschranke ausgebildet ist, deren Lichtstrahl (11) beim Einlegen einer Videokassette (4) in das jeweilige Fach (3) unterbrochen ist.

4. Vorrichtung nach einem der Ansprüche 1 bis 3, dadurch gekennzeichnet, daß die Datenverarbeitungsanlage (6) ein Tastenfeld zur Eingabe der kassetten- und/oder kundenspezifischen Daten aufweist und/oder einen Magnetkartenleser zur Eingabe von Kundenkarten.

5. Vorrichtung nach einem der Ansprüche 1 bis 4, dadurch gekennzeichnet, daß die Datenverarbeitungsanlage mit einem die kassetten- und kundenspezifischen Daten zu einem Entleih-Preis verarbeitenden und vorzugsweise als Registrierkasse ausgebildeten Rechner verbunden ist, der gegebenenfalls einen Beleg-Drucker aufweist.

6. Vorrichtung nach einem der Ansprüche 1 bis 5, dadurch gekennzeichnet, daß die Datenverarbeitungsanlage so ausgebildet ist, daß über das Tastenfeld eingebbare Korrektur- und Ergänzungsdaten verarbeitbar sind.

7. Vorrichtung nach einem der Ansprüche 1 bis 6, dadurch gekennzeichnet, daß mehrere Fächer (3) modul-artig zu einer Fächereinteilung (2) oder einem Fächereinsatz zusammengefaßt sind , und daß mehrere dieser Fächereinteilungen (2) oder Fächereinsätze zu einer Gesamt-Baugruppe miteinander verbindbar sind.

8. Vorrichtung nach einem der Ansprüche 1 bis 7, dadurch gekennzeichnet, daß jede Fächereinteilung (2) durch Trennwände in Fächer (3) unterteilt ist, und daß vorzugsweise auch die der Einstecköffnung (14) abgewandte Seite jedes Faches (3) offen ausgebildet ist.

9. Vorrichtung nach einem der Ansprüche 1 bis 8, dadurch gekennzeichnet, daß die als Kontaktschalter ausgebildeten Signalgeber (5) im Bereich der Kassetten-Auflageseite (13) jedes Faches (3) , vorzugsweise auf deren der Einstecköffnung (14) abgewandten Seite angeordnet sind.

10. Vorrichtung nach einem der Ansprüche 1 bis 9, dadurch gekennzeichnet, daß mehrere als Kontaktschalter ausgebildete und für eine Fächereinteilung (2) oder einen Fächereinsatz vorgesehene Signalgeber (5) auf einer gemeinsamen Platine (12) befestigt sind,die vorzugsweise auf ihrer, den Signalgebern (5) abgewandten Flachseite deren elektrische Verbindungsleitungen (16,17) trägt.

11. Vorrichtung nach einem der Ansprüche 1 bis 10, dadurch gekennzeichnet, daß die auf einer gemeinsamen Platine (12) befestigten Signalgeber (5) mit einem ihrer beiden Pole über eine gemeinsame Verbindungsleitung (16) miteinander verbunden sind, und daß die anderen Pole jeweils vorzugsweise über Dioden (20) mit einer Abfrageleitung (17) verbunden sind.

12. Vorrichtung nach einem der Ansprüche 1 bis 11, dadurch gekennzeichnet, daß zumindest eine der Seitenwände jeder Fächereinteilung (2) Schlitze (15) od.dgl. Durchlässe aufweist durch die jeweils einer der vorzugsweise auf gemeinsamen Platinen (12) befestigten Signalgeber (5) in jeweils ein Fach (3) ragt.

13. Vorrichtung nach einem der Ansprüche 1 bis 12, dadurch gekennzeichnet, daß die Fächer (3) der Vorrichtung miteinander und mit der Datenverarbeitungsanlage in einer Matrix-Schaltung verbunden sind, die jedes Fach einer von mehreren Spalten und einer von mehreren Zeilen zuordnet.
